# EUROPÄISCHE PATENTSCHRIFT

(11) **EP 1 789 726 B1**
(45) Veröffentlichungstag und Bekanntmachung des Hinweises auf die Patenterteilung: **10.04.2019**
(21) Anmeldenummer: 05761664.1
(22) Anmeldetag: 12.07.2005
(51) Int. Cl.: F23D 14/32, F23D 14/22, F23M 5/02

(54) **VERFAHREN ZUM BETREIBEN EINES BRENNSTOFF-SAUERSTOFF-BRENNERS**
METHOD FOR THE OPERATION OF A FUEL-OXYGEN BURNER
PROCÉDÉ POUR FAIRE FONCTIONNER UN BRÛLEUR OXYCOMBUSTIBLE

(30) Priorität: 14.07.2004 DE 102004034212
(43) Veröffentlichungstag der Anmeldung: 30.05.2007
(73) Patentinhaber: Messer Group GmbH, 65812 Bad Soden (DE); Air Liquide Deutschland GmbH, 40235 Düsseldorf (DE); L'AIR LIQUIDE, Société Anonyme pour l'Etude et l'Exploitation des Procédés Georges Claude, 75007 Paris (FR)
(72) Erfinder: ADENDORFF, Martin, William, 47799 Krefeld (DE); FRANKE, Heinz, 47829 Krefeld (DE); KÖDER, Horst, 06254 Luppenau (DE)
(86) Internationale Anmeldenummer: PCT/EP2005/007549
(87) Internationale Veröffentlichungsnummer: WO 2006/005577

(56) Entgegenhaltungen:
- EP-A- 0 898 687
- DE-A1- 10 160 325
- JP-A- S51 109 527
- US-A- 4 378 205
- US-A- 4 475 885
- PATENT ABSTRACTS OF JAPAN Bd. 006, Nr. 260 (M-180), 18. Dezember 1982 (1982-12-18) & JP 57 155014 A (NIHON SANSO KK), 25. September 1982 (1982-09-25)

## Beschreibung

Die Erfindung betrifft ein Verfahren zum Betreiben eines Brennstoff-Sauerstoff-Brenners für eine schadstoffarme Verbrennung im Hochtemperaturbereich nach dem Oberbegriff des Anspruchs 1.

Bei Verbrennungsprozessen im Hochtemperaturbereich, wie beispielsweise in Schmelzöfen, insbesondere in Glasschmelzöfen, werden bisher konventionelle Brennstoff-Sauerstoff-Brenner eingesetzt. In der US 4 378 205 wird ein derartiger Brenner beschrieben, bei dem eine zentrale Brennstoffzuführung, eine primäre, als eine um die Brennstoffzuführung herum angeordnete Ringleitung ausgeführte Sauerstoffzuleitung sowie mehrere sekundäre Sauerstoffzuleitungen achsparallel zueinander durch einen Brennerstein hindurchgeführt sind und an dessen Stirnseite ausmünden. Die bei diesen, mit technischem Sauerstoff als Oxidationsmittel durchgeführten Verbrennungsprozessen auftretenden hohen Flammentemperaturen führen zu oftmals die TA-Luft-Grenzwerte übersteigenden Stickstoff-Oxid (NOₓ)-Schadstoffbelastungen. Ein verbesserter Brenner wird in der EP 0 898 687 B1 beschrieben. Bei diesem Brenner münden eine Brennstoffzuführung sowie jeweils vier, gegenüber der Achse der zentralen Brennstoffzuführung angewinkelte primäre und sekundäre Sauerstoffleitungen an der Stirnseite eines Brennersteins mit quadratischem Querschnitt ein. Auch dieser Brenner zeigt im Betrieb jedoch noch unzureichende Schadstoffwerte. Um die auf die Umwelt schädigenden NOₓ-Schadstoffemissionen bei Verbrennungsprozessen im Hochtemperaturbereich, z. B. bei Glasschmelzprozessen mit Prozesstemperaturen größer 1400°C, zu reduzieren, werden daher kostenintensive De-NOₓ-Anlagen eingesetzt.

In der US 4 475 885 A wird ein einstellbarer Brenner für Industrieöfen beschrieben, der mit einer zentralen Brennstoffzuführung und dazu achsparallelen Luftzuführungen ausgerüstet ist, die konzentrisch um den Brennstoffkanal angeordnet sind. Brennstoffzuführung und Luftzuführungen münden an einer sich konisch erweiternden Öffnung eines Brennersteins in einen Ofenraum ein. Dieser Brenner wird jedoch mit Luft als Oxidationsmittel betreiben.

Aufgabe der vorliegenden Erfindung ist es, ein Verfahren zum Betreiben eines Brennstoff-Sauerstoff-Brenners zur Verfügung zu stellen, mit dem eine wirtschaftliche und zugleich schadstoffarme (NOₓ-arme) Verbrennung im Hochtemperaturbereich möglich ist.

Gelöst ist diese Aufgabe durch Verfahren zum Betreiben eines Brenners mit den Merkmalen von Anspruch 1.

Vorteilhafte Weiterbildungen der Erfindung sind in den Unteransprüchen angegeben.

Erfindungsgemäß kommt ein Brennstoff-Sauerstoff-Brenner zum Einsatz, der mit technischem Sauerstoff als Oxidationsmittel oder mit einem überwiegend sauerstoffhaltigem Oxidationsmittel in Gegenwart von rezirkulierenden Verbrennungsgasen betrieben wird. Der zur schadstoffarmen Verbrennung im Hochtemperaturbereich, vorteilhaft in Schmelzöfen, besonders vorteilhaft in Glasschmelzöfen, einsetzbare Brenner mit einem in einem Hauptbrennerstein mit Zusatzbrennerstein angeordneten Brennerkörper mit mindestens einem in eine Mischkammer des Zusatzbrennersteins einmündenden Brennstoff-Zuleitungskanal und mit, durch den Zusatzbrennerstein geführten und in eine Verbrennungskammer des Hauptbrennersteins einmündenden Sauerstoff-Zuleitungskanälen ist dadurch gekennzeichnet, dass die Mittelachse des Brennstoff-Zuleitungskanals auf der Mittelachse des Hauptbrennersteins und die Sauerstoffdüsen um den zentralen Brennstoff-Zuleitungskanal auf einem Teilkreis angeordnet sind.

Der Brenner enthält eine Vielzahl, bevorzugt zwei bis zwölf, besonders vorteilhaft acht Sauerstoffdüsen. Der durch die Sauerstoffdüsen gebildete Teilkreis hat einen Mindestabstand A von dem zentralen Brennstoff-Zuleitungskanal, der ein Mehrfaches des Düsendurchmessers beträgt, bevorzugt das 2,5- bis 32-fache des Düsendurchmessers.

Bevorzugt mündet die Mischkammer des Zusatzbrennersteins durch einen Austritt in die Verbrennungskammer des Hauptbrennersteins ein. Sowohl die Mischkammer des Zusatzbrennersteins als auch die Verbrennungskammer sind dabei mindestens über einen Teil ihrer Längserstreckung im Wesentlichen zylinderförmig, bevorzugt kreiszylinderförmig, ausgebildet. Diese erfindungsgemäße Brennerkonstruktion ermöglicht, dass der Sauerstoff mit einer 2,5- bis 3,3-fach höheren Geschwindigkeit als der Brennstoff in die Verbrennungskammer des Brenners einströmt, wodurch ein auf die Brennerleistung bezogener Gesamtimpulsstrom von 15 bis 25 N/MW sowie ein Verhältnis der Impulsstromdichten von Sauerstoff und Brennstoff von 5 bis 15 gewährleistet und dadurch am Austritt des Hauptbrennersteines eine Leistungsdichte 0,05 bis 2 KW/mm² erreicht wird.

Vorteilhaft beträgt die Länge der im Zusatzbrennerstein ausgebildeten kreiszylinderförmigen Mischkammer das 1,2 bis 2,5-fache des Kammerdurchmessers und die Länge der im Hauptbrennerstein ausgebildeten kreiszylinderförmigen Verbrennungskammer das 0,05 bis 0,6-fache des Durchmessers des Austritts am Hauptbrennerstein.

Der Brennstoff-Zuleitungskanal ist vorteilhafterweise mit einem mit einer Auswerteeinheit verbundenen Sensor, beispielsweise mit einem zur Flammenüberwachung zweckmäßig angeordneten UV-Lichtempfänger, ausgerüstet.

Der Haupt- und Zusatzbrennerstein bestehen zweckmäßigerweise jeweils aus einem hitze- und korrosionsbeständigen Material, vorzugsweise aus Keramik. Es ist auch möglich, Haupt- und Zusatzbrennerstein aus einem Stück zu fertigen. Der Brennerkörper und die Brennstoff-Sauerstoff-Zuleitungskanäle sowie die Sauerstoffdüsen bestehen aus einem hitze- und korrosionsbeständigen Material, vorzugsweise aus einer NiCr- oder ODS-Legierung.

Der Brennerkörper ist bevorzugt fest mit dem Hauptbrennerstein so verbunden, das eine Abdichtung zwischen dem Hauptbrennerstein und dem Brennerkörper und somit eine sichere Befestigung des Brennerkörpers am Hauptbrennerstein gewährleistet ist, vorzugsweise mittels einer Schraubverbindung.

Der für eine schadstoffarme (NOₓ-arme) Hochtemperatur-Verbrennung, insbesondere in Schmelzöfen, besondere vorteilhaft in Glasschmelzöfen, einsetzbare Brennstoff-Sauerstoff-Brenner ist konstruktiv einfach und damit kostengünstig an die unterschiedlichen Einsatzbedingungen problemlos anpassbar und kann mit technischem Sauerstoff als Oxidationsmittel aber auch mit einem sauerstoffhaltigen Oxidationsmittel betrieben werden.

Als Brennstoff können alle herkömmlichen gasförmigen oder flüssigen Brennstoffe, besonders vorteilhaft Erdgas, eingesetzt werden.

Nachfolgend wird die Erfindung anhand eines in der Zeichnung dargestellten Ausführungsbeispiels näher erläutert.

In schematischen Ansichten zeigen:
**Fig. 1** einen Schnitt durch einen in einem Hauptbrennerstein angeordneten, erfindungsgemäßen Brennstoff-Sauerstoff-Brenner;
**Fig. 2** die Ansicht X des Brennstoffaustritts des Brennstoff-Sauerstoff-Brenners nach Fig. 1.

Der in Fig. 1 dargestellte Brenner zeigt einen in einem Hauptbrennerstein 1 mit Zusatzbrennerstein 2 angeordneten metallischen Brennerkörper 3. Der Zusatzbrennerstein 2 ist in einer Ausnehmung oder Bohrung des Hauptbrennersteins 1 aufgenommen. Der Brennerkörper 3 enthält ein mit seiner Mittelachse auf der Mittelachse des Hauptbrennersteines 1 angeordneten Zuleitungskanal 4 für Brennstoff, der in eine, im Zusatzbrennerstein 2 zylinderförmig ausgebildeten Mischkammer 10 einmündet, die über einen im Zusatzbrennerstein 2 ausgebildeten Austritt 6 mit einer gleichfalls zylindrischen, im Hauptbrennerstein 1 mit Austritt 7 ausgebildeten Verbrennungskammer 11 verbunden ist. Um den zentralen Brennstoff-Zuleitungskanal 4 herum sind eine Vielzahl von durch den Zusatzbrennerstein 2 geführten und mit jeweils einer im wesentlichen achsparallel zum zentralen Zuleitungskanal 4 in die Verbrennungskammer 11 einmündenden Düse 8 versehenen Zuleitungskanälen 5 für den als Oxidationsmittel eingesetzten Sauerstoff angeordnet. Der Fig. 1 ist weiterhin zu entnehmen, das die Länge e der Mischkammer 10 das 1,2- bis 2,5-fache des Durchmessers *d* sowie die Länge *L* der Verbrennungskammer 11 das 0,05- bis 0,6-fache des Durchmessers *f* beträgt.

In Fig. 2 ist ein mit acht Sauerstoffdüsen 8 und einem zentralen Zuleitungskanal 4 für Brennstoff ausgerüsteter Brennstoff-Sauerstoff-Brenner dargestellt. Die auf einem Teilkreis angeordneten Sauerstoffdüsen 8 weisen einen Mindestabstand *A* von dem zentralen Brennstoff-Zuleitungskanal 4 auf, der das 2,5- bis 32-fache des Düsendurchmessers *b* beträgt.

Dem mit seinem Brennerkörper 3 in einem Hauptbrennerstein 1 mit Zusatzbrennerstein 2 angeordnete Brennstoff-Sauerstoff-Brenner wird Erdgas als Brennstoff und Sauerstoff als Oxidationsmittel zugeführt.

Das dem zentralen Zuleitungskanal 4 zugeführte Erdgas strömt mit einer Geschwindigkeit von 60 bis 90 m/s in die im Zusatzbrennerstein 2 ausgebildete Mischkammer 10 ein und durch den Austritt 6 in die im Hauptbrennerstein 1 ausgebildete Verbrennungskammer 11 ein.

Der jedem Zuleitungskanal 5 des Brenners zugeführte Sauerstoff strömt mit einer Geschwindigkeit von 70 bis 100 m/s anschließend durch eine den Sauerstoffstrom einschnürende Düse 8 in die Verbrennungskammer 11 ein.

Erfindungsgemäß strömt der Sauerstoff mit einer 2,5- bis 3,3-fach höheren Geschwindigkeit als das Erdgas in die Verbrennungskammer 11 ein.

Der in der Verbrennungskammer 11 des Hauptbrennersteins 1 eingeströmte Brennstoff wird mit dem in die Verbrennungskammer 11 eingeströmten Sauerstoff teilverbrannt. Es bildet sich eine stabile Flamme, die ein ausreichendes Signal für einen im Ausführungsbeispiel vorgesehenen Sensor 12, vorzugsweise ein UV-Lichtempfänger, abgibt, der zur Überwachung der Flamme des Brenners im Brennstoff-Zuleitungskanal 4 angeordnet und an eine hier nicht gezeigte Auswerteeinheit angeschlossen ist.

Aufgrund der erfindungsgemäßen Brennerkonstruktion wird ein auf die Brennerleistung bezogener Gesamtimpulsstrom von 15 bis 25 N/MW mit einem Verhältnis der Impulsstromdichten von Sauerstoff und Brennstoff von 5 bis 15 und damit eine Leistungsdichte von 0,05 bis 2 KW/mm2 am Austritt 7 des Hauptbrennersteins 1 des Brennstoff-Sauerstoff-Brenners erreicht.

Der Haupt- und Zusatzbrennerstein 1 und 2 bestehen im Ausführungsbeispiel jeweils aus einem keramischen Material, der Brennerkörper 3, die Zuleitungskanäle 4, 5 und die Sauerstoffdüsen 8 aus einer NiCr- oder ODS-Legierung.

Der Brennerkörper 3 ist mit dem Hauptbrennerstein 1 derart verbunden, dass eine Abdichtung zwischen dem Hauptbrennerstein 1 und Brennerkörper 3 und eine sichere Befestigung des Brennerkörpers 3 an dem Hauptbrennerstein 1 gewährleistet ist. Im Ausführungsbeispiel ist als Befestigung eine 4-fache Schraubverbindung, bestehend aus einem Gewindebolzen 14, einer Mutter 16, einem Gegenhalter 15 und einer Dichtung 13 vorgesehen.

Mit dem erfindungsgemäßen, einen Leistungsbereich von 10 bis 9000 kW, vorzugsweise 100 bis 3000 kW, aufweisenden und als "G-Brenner" bezeichneten Brenner wurden nachstehend aufgeführte Versuchsergebnisse erzielt:

### Versuchsergebnisse:

"NOx-Konzentrationen vom Ofenabgas in ppm in Abhängigkeit von der Prozesstemperatur":

| mittlere Ofenwandtemperatur | Konventionelle Brenner | G-Brenner |
|---|---|---|
| 1200°C | 337 bis 767 | 38 |
| 1400°C | 390 bis 1044 | 63 |
| 1550°C | 430 bis 1180 | 95 |

Die in der vorstehenden Übersicht angegeben NOx-Werte beziehen sich auf 3 Vol.-% Rest-Sauerstoff im Abgas, einer N2-Konzentration von 1 Vol.-% im Erdgas H, einen Ofenüberdruck von 0,3 mbar und eine Brennerleistung von 700 KW. Die Konzentrationsangaben des Ofenabgases beziehen sich auf trockenes Analysengas.

### Bezugszeichenaufstellung

- 1: Hauptbrennerstein
- 2: Zusatzbrennerstein
- 3: Brennerkörper
- 4: Zuleitungskanal (Erdgas)
- 5: Zuleitungskanal (Sauerstoff)
- 6: Austritt (2)
- 7: Austritt (1)
- 8: Sauerstoffdüse
- 9: Teilkreis
- 10: Mischkammer (2)
- 11: Verbrennungskammer (1)
- 12: Sensor
- 13: Dichtung
- 14: Gewindebolzen
- 15: Gegenhalter
- 16: Mutter

## Patentansprüche

1. Verfahren zum Betreiben eines Brennstoff-Sauerstoff-Brenners für eine schadstoffarme Verbrennung im Hochtemperaturbereich, der mit einem in einem Hauptbrennerstein (1) mit Zusatzbrennerstein (2) angeordneten Brennerkörper (3) mit mindestens einem in eine Mischkammer (10) des Zusatzbrennersteins (2) einmündenden Brennstoff-Zuleitungskanal (4) und mit durch den Zusatzbrennerstein (2) geführten und in eine Verbrennungskammer (11) des Hauptbrennersteins (1) einmündenden Sauerstoff-Zuleitungskanälen (5) mit Sauerstoffdüsen (8) ausgerüstet ist, wobei die Mittelachse des Brennstoff-Zuleitungskanals (4) auf der Mittelachse des Hauptbrennersteins (1) und die Sauerstoffdüsen (8) um den zentralen Brennstoff-Zuleitungskanal (4) auf einem Teilkreis (9) angeordnet sind, und wobei der Brennstoff mit einem sauerstoffhaltigen Oxidationsmittel in Gegenwart von rezirkulierenden Verbrennungsgasen oxidiert wird,
**dadurch gekennzeichnet, dass**
a) das Oxidationsmittel mit einer 2,5- bis 3,3-fach höheren Geschwindigkeit als der Brennstoff durch den Austritt (6) des Zusatzbrennersteins (2) in die Verbrennungskammer (11) einströmt,
b) sich ein auf die Brennstoff-Sauerstoff-Brennerleistung bezogener Gesamtimpulsstrom von 15 bis 25 N/MW einstellt,
c) das Verhältnis der Impulsstromdichten von Sauerstoff und Brennstoff zwischen 5 bis 15 beträgt und
d) das sich eine Leistungsdichte am Austritt (7) des Hauptbrennersteines (1) zwischen 0,05 bis 2 KW/mm2 einstellt.

2. Verfahren nach Anspruch 1, **dadurch gekennzeichnet, dass** der Brennstoff-Sauerstoff-Brenner mit zwei bis zwölf, vorzugsweise mit acht Sauerstoffdüsen (8), ausgerüstet ist.

3. Verfahren nach einem der vorhergehenden Ansprüche, **dadurch gekennzeichnet, dass** die Sauerstoffdüsen (8) einen Teilkreis (9) bilden, wobei der radiale Mindestabstand (A) zwischen dem zentralen Brennstoff-Zuleitungskanal (4) und den Sauerstoffdüsen (8) einen 2,5 bis 32 -fachen Wert des Durchmessers (b) der Sauerstoffdüse (8) aufweist.

4. Verfahren nach einem der vorhergehenden Ansprüche, **dadurch gekennzeichnet, dass** die Mischkammer (10) durch einen im Zusatzbrennerstein (2) ausgebildeten Austritt (6) mit der im Hauptbrennerstein (1) ausgebildeten Verbrennungskammer (11) verbunden ist.

5. Verfahren nach Anspruch 4, **dadurch gekennzeichnet, dass** die Länge (e) der Mischkammer (10) das 1,2- bis 2,5-fache des Mischkammerdurchmessers (d) des Austritts (6) des Zusatzbrennersteins (2) beträgt.

6. Verfahren nach Anspruch 4, **dadurch gekennzeichnet, dass** die Länge (L) der Verbrennungskammer (11) das 0,05- bis 0,6-fache des Durchmessers (f) der Verbrennungs-kammer (11) des im Hauptbrennerstein (1) ausgebildeten Austritts (7) beträgt.

7. Verfahren nach einem der vorhergehenden Ansprüche, **dadurch gekennzeichnet, dass** der Brennstoff-Zuleitungskanal (4) mit einem zur Flammenüberwachung mit einer Auswerteeinheit verbundenen Sensor (12), vorzugsweise einem UV-Lichtempfänger, ausgerüstet ist.

8. Verfahren nach einem der vorhergehenden Ansprüche, **dadurch gekennzeichnet, dass** der Haupt- und der Zusatzbrennerstein (1, 2) aus einem hitze- und korrosionsbeständigen Material, bevorzugt aus Keramik, bestehen.

9. Verfahren nach einem der vorhergehenden Ansprüche, **dadurch gekennzeichnet, dass** der Brennstoff-Kanal (4) und die Sauerstoff-Zuleitungskanäle (5) sowie die Sauerstoffdüsen (8) aus einem hitze- und korrosionsbeständigen Material, bevorzugt aus einer NiCr- oder ODS-Legierung, bestehen.

10. Verfahren nach einem der vorhergehende
Ansprüchen, **dadurch gekennzeichnet, dass** der Brennerkörper (3) mit dem Hauptbrennerstein (1) fest, vorzugsweise durch eine Schraubverbindung, verbunden ist.

## Claims

1. Method for operating an oxygen-fuel burner for low-pollutant combustion in the high-temperature range, which is equipped with a burner body (3), which is arranged in a main burner block (1) with an additional burner block (2) and has at least one fuel feed conduit (4), which opens out into a mixing chamber (10) of the additional burner block (2), and oxygen feed conduits (5), which are led through the additional burner block (2), open out into a combustion chamber (11) of the main burner block (1) and have oxygen nozzles (8), wherein the centre axis of the fuel feed conduit (4) is arranged on the centre axis of the main burner block (1) and the oxygen nozzles (8) are arranged on a pitch circle (9) around the central fuel feed conduit (4), and wherein the fuel is oxidized with an oxygen-containing oxidizing agent in the presence of recirculating combustion gases,
**characterized in that**
a) the oxidizing agent flows into the combustion chamber (11) at a velocity which is 2.5 to 3.3 times higher than the velocity of the fuel through the outlet (6) of the additional burner block (2),
b) a total momentum flux, based on the oxygen-fuel burner power, of from 15 to 25 N/MW is established,
c) the ratio of the momentum flux densities of the oxygen and the fuel is between 5 and 15, and
d) a power density of between 0.05 and 2 KW/mm2 is established at the outlet (7) of the main burner block (1).

2. Method according to Claim 1, **characterized in that** the oxygen-fuel burner is equipped with two to twelve, preferably with eight, oxygen nozzles (8).

3. Method according to one of the preceding claims, **characterized in that** the oxygen nozzles (8) form a pitch circle (9), wherein the minimum radial distance (A) between the central fuel feed conduit (4) and the oxygen nozzles (8) is a value 2.5 to 32 times the diameter (b) of the oxygen nozzle (8).

4. Method according to one of the preceding claims, **characterized in that** the mixing chamber (10) is connected to the combustion chamber (11) formed in the main burner block (1) by an outlet (6) formed in the additional burner block (2).

5. Method according to Claim 4, **characterized in that** the length (e) of the mixing chamber (10) is 1.2 to 2.5 times the mixing chamber diameter (d) of the outlet (6) of the additional burner block (2).

6. Method according to Claim 4, **characterized in that** the length (L) of the combustion chamber (11) is 0.05 to 0.6 times the diameter (f) of the combustion chamber (11) of the outlet (7) formed in the main burner block (1).

7. Method according to one of the preceding claims, **characterized in that** the fuel feed conduit (4) is equipped with a sensor (12), preferably a UV light receiver, which is connected to an evaluation unit for flame monitoring.

8. Method according to one of the preceding claims, **characterized in that** the main burner block (1) and the additional burner block (2) consist of a heat-resistant and corrosion-resistant material, preferably of ceramic.

9. Method according to one of the preceding claims, **characterized in that** the fuel duct (4) and the oxygen feed conduits (5) as well as the oxygen nozzles (8) consist of a heat-resistant and corrosion-resistant material, preferably of an NiCr or ODS alloy.

10. Method according to one of the preceding claims, **characterized in that** the burner body (3) is securely connected to the main burner block (1), preferably by a screw connection.

## Revendications

1. Procédé pour faire fonctionner un brûleur oxy-combustible pour une combustion à faible pollution dans le domaine des hautes températures, qui est équipé d'un corps de brûleur (3) disposé dans une brique de brûleur principale (1) avec une brique de brûleur supplémentaire (2) avec au moins un canal d'arrivée de combustible (4) débouchant dans une chambre de mélange (10) de la brique de brûleur supplémentaire (2) et avec des canaux d'arrivée d'oxygène (5) avec des buses à oxygène (8) conduits à travers la brique de brûleur supplémentaire (2) et débouchant dans une chambre de combustion (11) de la brique de brûleur principale (1), dans lequel l'axe central du canal d'arrivée de combustible (4) est disposé sur l'axe central de la brique de brûleur principale (1) et les buses à oxygène (8) sont disposées sur un cercle de référence (9) autour du canal central d'arrivée de combustible (4), et dans lequel le combustible est oxydé avec un agent d'oxydation contenant de l'oxygène en présence de gaz de combustion en recirculation, **caractérisé en ce que**
a) l'agent d'oxydation pénètre dans la chambre de combustion (11) avec une vitesse 2,5 à 3,3 fois plus élevée que la vitesse du combustible à travers la sortie (6) de la brique de brûleur supplémentaire (2),
b) il s'établit un courant pulsé total de 15 à 25 N/MW rapporté à la puissance du brûleur oxy-combustible,
c) le rapport des densités de courant pulsé d'oxygène et de combustible vaut entre 5 et 15, et
d) il s'établit à la sortie (7) de la brique de brûleur principal (1) une densité de puissance comprise entre 0,05 et 2 kW/mm².

2. Procédé selon la revendication 1, **caractérisé en ce que** le brûleur oxy-combustible est équipé de deux à douze, de préférence de huit buses à oxygène (8).

3. Procédé selon l'une quelconque des revendications précédentes, **caractérisé en ce que** les buses à oxygène (8) forment un cercle de référence (9), dans lequel la distance radiale minimale (A) entre le canal central d'arrivée de combustible (4) et les buses à oxygène (8) présente une valeur de 2,5 à 32 fois la valeur du diamètre (b) de la buse à oxygène (8).

4. Procédé selon l'une quelconque des revendications précédentes, **caractérisé en ce que** la chambre de mélange (10) est raccordée à la chambre de combustion (11) formée dans la brique de brûleur principale (1) par une sortie (6) formée dans la brique de brûleur supplémentaire (2).

5. Procédé selon la revendication 4, **caractérisé en ce que** la longueur (e) de la chambre de mélange (10) vaut 1,2 à 2,5 fois le diamètre de chambre de mélange (d) de la sortie (6) de la brique de brûleur supplémentaire (2).

6. Procédé selon la revendication 4, **caractérisé en ce que** la longueur (L) de la chambre de combustion (11) vaut 0,05 à 0,6 fois le diamètre (f) de la chambre de combustion (11) de la sortie (7) formée dans la brique de brûleur principale (1).

7. Procédé selon l'une quelconque des revendications précédentes, **caractérisé en ce que** le canal central d'arrivée de combustible (4) est équipé d'un capteur (12), de préférence d'un récepteur de lumière UV, pour surveiller la flamme, relié à une unité d'évaluation.

8. Procédé selon l'une quelconque des revendications précédentes, **caractérisé en ce que** la brique de brûleur principale et la brique de brûleur supplémentaire (1, 2) sont constituées d'un matériau résistant à la chaleur et à la corrosion, de préférence de céramique.

9. Procédé selon l'une quelconque des revendications précédentes, **caractérisé en ce que** le canal de combustible (4) et les canaux d'arrivée d'oxygène (5) ainsi que les buses à oxygène (8) sont constitués d'un matériau résistant à la chaleur et à la corrosion, de préférence d'un alliage NiCr ou ODS.

10. Procédé selon l'une quelconque des revendications précédentes, **caractérisé en ce que** le corps de brûleur (3) est assemblé solidairement à la brique de brûleur principale (1), de préférence par un assemblage vissé.
